# DEMANDE DE BREVET EUROPEEN

(11) **EP 0 544 586 A1**
(43) Date de publication de la demande: **02.06.1993**
(21) Numéro de dépôt: 92403164.4
(22) Date de dépôt: 25.11.1992
(51) Int. Cl.: E01F 15/00

(54) **Profile réfléchissant pour glissière de sécurité**

(30) Priorité: 28.11.1991 FR 9114744
(71) Demandeur: WATTOHM TECHNOLOGIES, F-94227 Charenton le Pont Cédex (FR)
(72) Inventeur: Danjou, Jacques, F-77580 Bouleurs (FR)
(74) Mandataire: Laget, Jean-Loup

(57) **Abrégé**

Profilé réfléchissant pour glissière de sécurité routière.

Il est constitué en matière plastique extrudée, présentant une partie centrale (5) et deux ailes (6, 7) munies à leurs extrémités d'un moyen d'encliquetage sur les bords de la glissière.

La partie centrale (5) comporte, du côté non visible en position d'encliquetage sur la glissière (1) deux nervures d'éclissage (5c, 5d) ainsi que deux nervures (5a, 5b) de renfort d'angle réalisées sensiblement aux raccordements des ailes (6, 7) avec la partie centrale (5).

## Description

L'invention concerne un profilé réfléchissant pour glissière de sécurité, notamment pour glissière de sécurité routière.

L'invention a pour but de proposer un moyen simple et facile à mettre en oeuvre pour améliorer la visibilité latérale sur les routes équipées de glissières de sécurité.

L'invention a pour objet un profilé réfléchissant pour glissière de sécurité routière, constitué en matière plastique extrudée, présentant une partie centrale et deux ailes munies à leurs extrémités d'un moyen d'encliquetage sur les bords de la glissière, caractérisé en ce que la partie centrale comporte, du côté non visible en position d'encliquetage sur la glissière, deux nervures d'éclissage; ainsi que deux nervures de renfort réalisées sensiblement aux raccordements des ailes avec la partie centrale.

Selon d'autres caractéristiques de l'invention :
- les nervures de renfort sont situées du côté non visible en position d'encliquetage sur la glissière ;
- les nervures de renfort sont situées du côté visible en position d'encliquetage sur la glissière ;
- la partie centrale est réfléchissante ;
- la partie centrale reçoit un revêtement réfléchissant sur une zone correspondant sensiblement à une bande délimitée par deux nervures ;
- les nervures de renfort d'angle maintiennent un élément réfléchissant ;
- l'élément réfléchissant présente une conformation ondulée réfléchissante ;
- la conformation ondulée réfléchissante, est réalisée par application d'une pellicule rétroréfléchissante, de préférence du type comportant des microbilles de verre, sur une surface ondulée en matière plastique.

L'invention est décrite ci-après avec référence au dessins annexés dans lesquels :

La figure 1 représente une vue en coupe transversale d'une glissière équipée d'un profilé selon un premier mode de réalisation de l'invention.

La figure 2 représente une vue en coupe transversale d'une autre glissière équipée d'un profilé selon un deuxième mode de réalisation de l'invention.

La figure 3 représente une vue en coupe transversale d'un troisième mode de réalisation d'un profilé selon l'invention.

La figure 4 représente une vue en coupe transversale d'un quatrième mode de réalisation selon l'invention.

La figure 5 représente une vue en perspective d'un profilé selon l'invention, de la figure 3 portant une bande centrale réfléchissante.

Sur la figure 1, la glissière 1 est du type à bords plats 2 et 3. Le profilé 4 réfléchissant selon l'invention est constitué en matière plastique relativement rigide. Il présente une partie centrale 5 plane et deux ailes 6, 7 qui suivent chacune un bord de la glissière. Les ailes 6, 7 sont suffisamment longues pour aboutir au delà de la bordure extérieure des bords 2 et 3 de façon à s'y accrocher par encliquetage. Des cavaliers 8, 9 peuvent être prévus pour verrouiller en position le profilé réfléchissant.

Dans cet exemple, la partie centrale 5 réfléchissante du côté visible est centrée par deux nervures 5a, 5b de renfort d'angle reposant sur la glissière 1.

Au dos de la partie centrale 5 et solidaires de celles-ci, deux nervures 5c, 5d d'éclissage présentent une forme en équerre et sont tournées l'une vers l'autre de manière à définir deux gorges 5e, 5f propres à recevoir une bande d'éclissage non représentée.

Sur la figure 2, la glissière 11 est du type à bords creux 12, 13. Le profilé 14 présente une partie centrale 15 et deux ailes 16, 17 qui suivent chacune un bord de la glissière. Des cavaliers 18, 19 de verrouillage sont également prévus, qui peuvent être disposés à intervalles réguliers le long de la glissière.

Au dos des ailes 16, 17 sont prévues des nervures telles que 10 pour assurer l'appui des ailes sur les bords de la glissière.

Le profilé 14 présente également en partie centrale 15 des éléments 15a à 15f identiques ou similaires aux éléments 5a à 5f de la figure 1.

Selon l'invention, la partie centrale 5, 15 du profilé est plus particulièrement destinée à constituer le support d'un élément réfléchissant.

La partie centrale 5, 15 peut constituer elle-même l'élément réfléchissant ; elle peut être recouverte d'un revêtement réfléchissant, sous forme de peinture par exemple ; elle peut enfin recevoir un revêtement réfléchissant amovible.

Cette zone centrale réfléchissante permet d'améliorer la visibilité de nuit. Elle peut porter un revêtement uniforme ou des indications explicites ou conventionnelles de signalisation.

Sur la figure 3, un profilé 20 selon l'invention présente une partie centrale 21 et deux ailes 22, 23 destinées à suivre le profil des bords d'une glissière non représentée et à assurer la fixation du profilé au moyen de rebords 24, 25 d'encliquetage fonctionnellement équivalents aux cavaliers 8, 9, 18 et 19 des figures 1 et 2.

Pour la mise en place du profilé 20 sur la glissière, on écarte les rebords 24 et 25 dans le sens des flèches E de la figure 3 jusqu'à la position représentée en traits pointillés : ce mouvement correspond à une rotation des ailes 22 et 23 autour des lignes 26 et 27 de la partie centrale 21 réfléchissante.

Pour éviter toute déformation de la partie centrale 21 réfléchissante, on réalise directement au voisinage des lignes 26 et 27 des nervures 28 et 29 d'éclissage présentant une forme en équerre à angle extérieur arrondi analogue à la forme des nervures 5c, 5d, 15c, 15d des figures 1 et 2, tandis que des nervures 30, 31 de renfort d'angle sont réalisées aux raccordements des ailes latérales 22, 23 avec la partie centrale 21.

Les nervures 30, 31 sont avantageusement disposées du côté visible du profilé et présentent des conformations 32, 33 en ergot dirigées vers l'intérieur de la partie centrale 21, et situées de part et d'autre de deux nervures 34 et 35 en relief et en position symétrique l'une de l'autre par rapport au plan médian longitudinal P du profilé.

Dans le cas d'un revêtement réfléchissant, celui-ci est de préférence appliqué entre les deux nervures 34 et 35.

Sur la figure 4, un profilé 36 selon l'invention symétrique par rapport au plan médian longitudinal P présente deux ailes 37 et 38, munies de nervures d'encliquetage 39 et 40 sur une glissière non représentée, réunies par une partie centrale 41.

La partie centrale 41 présente une zone visible plane 42 bordée par deux nervures 43 et 44, deux nervures d'éclissage 45, 46 ou d'appui arrière non visibles lorsque le profilé est monté sur une glissière et deux nervures avant 47, 48 munies de préférence de conformations en ergots 47a, 48a.

Le fonctionnement et la mise en place du profilé 36 sont analogues à ceux du profilé 20 de la figure 3.

La figure 5 représente un profilé 20 du genre de celui de la figure 3.

La partie centrale 21 constitue le support d'un élément réfléchissant 50 maintenu de part et d'autre du plan médian longitudinal du profilé par coincement entre les nervures 32 et 34 d'une part, et entre les nervures 33 et 35 d'autre part.

L'élément réfléchissant 50, qui ne dépasse pas du plan vertical passant par les nervures 30 et 31, présente par exemple une conformation ondulée réfléchissante, réalisée par application d'une pellicule rétroréfléchissante à microbilles de verre sur une surface ondulée en matière plastique du genre PVC (polychlorure de vinyle).

Cette disposition permet le remplacement de l'élément réfléchissant 50 par simple traction et la réutilisation immédiate du profilé.

Dans tous les modes de réalisation décrits, l'invention procure une bonne signalisation au moyen de profilés épousant le profil des glissières existantes et ne présentant pas d'élément en saillie susceptibles de provoquer des accidents ou dommages corporels de piétons, cyclistes, motocyclistes ou automobilistes.

## Revendications

**1. -** Profilé réfléchissant pour glissière de sécurité routière, constitué en matière plastique extrudée, présentant une partie centrale (5, 15, 21, 41) et deux ailes (6, 7 ; 16, 17 ; 22, 23 ; 37, 38) munies à leurs extrémités d'un moyen d'encliquetage sur les bords de la glissière, caractérisé en ce que la partie centrale (5, 15, 21, 41) comporte, du côté non visible en position d'encliquetage sur la glissière ( 1, 11) deux nervures d'éclissage (5c, 5d ; 15c, 15d ; 28, 29 ; 45, 46) ainsi que deux nervures (5a, 5b ; 15a, 15b ; 30, 31 ; 47, 48) de renfort réalisées sensiblement aux raccordements des ailes (6, 7 ; 16, 17 ; 22, 23) 37, 38) avec la partie centrale (5, 15, 21, 41).

**2. -** Profilé selon la revendication 1, caractérisé en ce que les nervures de renfort (6, 7 ; 16, 17) sont situées du côté non visible en position d'encliquetage sur la glissière (1, 11).

**3.** Profilé selon la revendication 1, caractérisé en ce que les nervures de renfort (30, 31 ;47, 48) sont situées du côté visible en position d'encliquetage sur la glissière.

**4. -** Profilé selon l'une des revendications précédentes, caractérisé en ce que la partie centrale (5, 15, 21, 41) est réfléchissante.

**5. -** Profilé selon l'une des revendications précédentes, caractérisé en ce que la partie centrale reçoit un revêtement réfléchissant sur une zone correspondant sensiblement à une bande délimitée par deux nervures (34, 35, 43, 44).

**6. -** Profilé selon la revendication 3, caractérisé en ce que les nervures de renfort (30, 31 ; 47, 48) maintiennent un élément réfléchissant (50).

**7. -** Profilé selon la revendication 6, caractérisé en ce que l'élément réfléchissant (50) présente une conformation ondulée réfléchissante.

**8. -** Profilé selon la revendication 7, caractérisé en ce que la conformation ondulée réfléchissante, est réalisée par application d'une pellicule rétroréfléchissante, de préférence du type comportant des microbilles de verre, sur une surface ondulée en matière plastique.
